# FASCICULE DE BREVET EUROPEEN

(11) **EP 0 273 819 B1**
(45) Date de publication et mention de la délivrance du brevet: **13.03.1991**
(21) Numéro de dépôt: 87402814.5
(22) Date de dépôt: 11.12.1987
(51) Int. Cl.: C25B 9/00

(54) **Electrolyseur muni de systèmes de conduites à compensation de dilatations différentielles**
Elektrolysezelle mit Leitungssystemen, die eine Kompensierung verschiedener Dehnungen enthalten
Electrolysis cell fitted with a pipe system having a compensation for differential dilatations

(30) Priorité: 12.12.1986 FR 8617404
(43) Date de publication de la demande: 06.07.1988
(73) Titulaire: SOCIETE DE RECHERCHES TECHNIQUES ET INDUSTRIELLES (SRTI), 78530 Buc (FR)
(72) Inventeur: Le Mitre, Guy, F-75008 Paris (FR); Caby, Frédéric, F-75008 Paris (FR)
(74) Mandataire: Phan, Chi Quy

(56) Documents cités:
- EP-A- 0 060 746
- DE-A- 2 821 980
- GB-A- 599 090
- US-A- 4 430 390

## Description

La présent invention concerne un électrolyseur muni de systèmes de conduites à compensation de dilatations différentielles.

Un électrolyseur comprend habituellement plusieurs cellules d'électrolyse remplies d'électrolyte, assemblées les unes contre les autres en pile, à l'intérieur d'une enveloppe de protection et maintenues en permanence étanches au moyen de ressorts qui les serrent élastiquement. Ces cellules d'électrolyse sont au cours de leur fonctionnement alimentées en continu en électrolyte à travers des conduites d'entrée et de sortie d'alimentation et des canalisations de distribution. L'électrolyseur s'échauffe habituellement quand il est en fonctionnement. Sous une variation de températures, les diverses parties de l'électrolyseur se dilatent ou se contractent. Cependant ces parties constituantes sont souvent réalisées avec des matériaux différents et un écart dans les amplitudes de dilatation ou de contraction de ces parties est habituellement enregistré. Cet écart d'amplitudes de dilatation ou de contraction entraîne des contraintes entraînant soit un écrasement soit un étirement qui peut provoquer un fissure ou une rupture de ces parties.

Pour pallier ces inconvénients, une solution connue recommande pour des conduites d'entrée et de sortie d'électrolyte alimentant les cellules de l'électrolyseur, une séparation de ces conduites en deux ou plusieurs tronçons, et une utilisation de soufflets pour les relier et servir de moyens de compensation des écarts dans leurs dilatations ou contractions. Cette solution se révèle non seulement onéreuse dans l'application, mais également difficile à mettre en oeuvre au cas où ces conduites passent dans des endroits exigus, inacessibles de l'électrolyseur ou offrant d'insuffisants espaces disponibles pour le montage de tels soufflets.

La présente invention ayant pour but d'éviter ces désavantages, permet de réaliser un électrolyseur économique pourvu de systèmes de conduites à compensation efficace de dilatations ou de contractions différentielles.

Selon l'invention un électrolyseur ayant, dans son circuit d'alimentation en électrolyte de ses cellules d'électrolyse, des conduites d'entrée et de sortie d'électrolyte montées à travers son enveloppe de protection, est caractérisé en ce que les conduites internes d'entrée et de sortie d'électrolyte sont constituées respectivement par des systèmes de conduites à compensation de dilatations différentielles d'entrée et de sortie, comportant chacun au moins deux éléments tubulaires télescopiques étanches au liquide.

Pour mieux faire comprendre l'invention, on en décrit ci-après un exemple de réalisation illustré par les dessins ci-annexés dont
_ la figure 1 représente une vue partielle et schématique en coupe longitudinale d'un électrolyseur réalisé selon l'invention, et
_ la figure 2 représente, à une autre échelle, une vue d'une partie de l'électrolyseur de la figure 1 montrant un système de conduites à compensation de dilatations ou de contractions différentielles pour alimenter an électrolyte des cellules de cet électrolyseur.

Un électrolyseur 1 réalisé selon l'invention et illustré partiellement et schématiquement dans les figures 1 et 2, comprend plusieurs cellules d'électrolyse 2 assemblées les unes contre les autres en pile, coulissantes le long des tirants-guides 3 à l'intérieur d'une enveloppe de protection 4, et en permanence serrées en contact étanche au niveau de leur bordure, par des ressorts 5. L'enveloppe 4 est fermée d'une manière étanche par un fond 6 et un couvercle 7. Dans la pile de cellules 2, deux cellules contigües sont séparées l'une de l'autre par une paroi métallique appelée électrode 8 dont l'une de ses faces constitue un anode et la face opposée forme une cathode. Aux deux extrémités de l'électrolyseur 1, l'anode est connectée à une borne positive 9 et la cathode est branchée à une borne négative 10. Chacune des cellules d'électrolyse 2 est séparée par un diaphragme 12 en deux compartiments remplis d'un électrolyte constitué par exemple par une solution aqueuse de potasse. Les diaphragmes 12 son encadrés ou bordés par des couronnes 14 en une matière plus ou moins élastique, résistante à la chaleur, à la pression et à la corrosion telle que du polysulfone. Les cellules d'électrolyse 2 sont alimentées en continu, au cours du fonctionnement de l'électrolyseur 1, en électrolyte par l'intermédiaire des conduites d'entrée d'électrolyte 15 et des conduites de sortie d'électrolyte 16, montées selon l'exemple illustré, à travers le couvercle 7 de l'enveloppe 4. Les conduites d'entrée 15 et de sortie 16 d'électrolyte sont prolongées à travers les couronnes 14 des cellules d'électrolyse 2 d'une part par des canalisations axiales 18 traversant la pile de cellules 2 et constituées par des trous alignés formés dans ces couronnes assemblées 14, et d'autre part par des conduits radiaux 19 de distribution d'électrolyte formés dans l'épaisseur de ces couronnes et mettant individuellement les compartiments des cellules 2 en communication avec ces canalisations axiales 18. L'électrolyseur 1 s'échauffe au cours de son fonctionnement et tend à revenir à sa température initiale à chaque arrêt ou interruption de fonctionnement.

Une variation de température dans l'électrolyseur 1 entraîne une dilatation ou une contraction de ses diverses parties. Ces parties sont souvent réalisées avec divers matériaux de construction qui ont chacun un coefficient de dilatation ou de contraction propre. Une différence ou un écart dans les amplitudes de dilatation ou de contraction de ces parties de l'électrolyseur 1 entraîne des contraintes qui entraînent soit un écrasement, soit un étirement de ces parties, qui provoque souvent une fissure, une rupture, des défauts d'étanchéïté ou des fuites d'électrolyte.

Parmi les parties de l'électrolyseur 1 les plus exposées à ces risques, se rangent les conduites d'entrée 15 et de sortie 16 d'électrolyte.

Selon une caractéristique importante, l'électrolyseur ayant, dans son circuit d'alimentation en électrolyte de ses cellules d'électrolyse, des conduites d'entrée et de sortie d'électrolyte montées à travers son enveloppe de protection, comprend comme conduites internes d'entrée et de sortie d'électrolyte, des systèmes de conduites à compensation de dilatations différentielles comportant chacun au moins deux éléments tubulaires télescopiques, étanches au liquide dans leurs parties coulissantes et dans leurs parties de fixation.

Selon une autre caractéristique, dans les systèmes de conduites à compensation de dilatations différentielles d'entrée 15 ou de sortie 16 d'électrolyte, le premier 21 des deux éléments tubulaires télescopiques est fixé sur le couvercle 7 de l'enveloppe du protection 4 et le deuxième 22 de ces éléments tubulaires télescopiques est monté libre à travers des trous 32 des parties internes de l'électrolyseur et 33 de son couvercle 7, et connecté à la pile des cellules 2.

Dans l'exemple illustré, les systèmes de conduites à compensation de dilatations ou de contractions différentielles d'entrée 15 et de sortie 16 d'électrolyte ont une structure identique et comprennent des éléments tubulaires télescopiques constitués par des matériaux de construction connus, un des ces éléments téléscopiques étant par exemple en polytétrafluoroéthylène. Pour simplifier la description, un de ces systèmes, le système de conduites d'entrée d'électrolyte 15 est seul décrit ci-après.

Le système de conduites à compensation de dilatations différentielles d'entrée d'électrolyte 15 comprend deux éléments tubulaires télescopiques 21, 22.

Le premier élément tubulaire télescopique 21 est constitué par un manchon muni d'un alésage cylindrique 25, d'une collerette de fixation 26 à l'une des extrémités, destinée à recevoir des vis 27 de fixation sur le couvercle 7, et d'un embout de connexion 28 à l'autre extrémité, destiné à recevoir un des bouts d'une canalisation de liaison 23. Le deuxième élément tubulaire télescopique 22 est constitué par un tuyau dont l'une des extrémités est pourvue d'une embase de fixation 30 permettant une solide fixation sur la pile des cellules 2, coaxialement à la fois avec une canalisation 18, et avec le manchon 21, et l'autre extrémité 31 est cylindrique, libre à travers des trous 32, 33 des parties internes de l'électrolyseur 1 et de son couvercle 7, et coulissante dans l'alésage cylindrique 25 du manchon 21. L'étanchéité entre la collerette de fixation 26 du manchon 21 et le couvercle 7 est assurée par un joint circulaire d'étanchéité 34. L'étanchéité des parties coulissantes des éléments tubulaires télescopiques c'est-à-dire celle entre le manchon 21 et l'extrémité coulissante 31 du tuyau 22 est accomplie par une bague ajustée d'étanchéité 35 et un joint élastique d'étanchéité 36. Un joint circulaire 38, monté entre l'embase de fixation 30 du tuyau 22 et la couronne terminale 14 de la pile de cellule 2, assure l'étanchéité de la connexion entre le système de conduites d'entrée d'électrolyte 15 et une canalisation axiale 18 correspondante.

Le joint coulissant d'étanchéité 36 est de préférence celui d'un type connu à section en U renforcé par un ressort. Le joint coulissant 36 peut être un joint torique.

Lors d'une augmentation de température dans l'électrolyseur 1, si les couronnes 14 d'encadrement des diaphragmes 12 autrement dit la pile des cellules 2, ont un coefficient de dilatation plus grand que celui de l'enveloppe 4 et du couvercle 7 de l'électrolyseur 1, la pile de cellules 2 augmente sa longueur plus vite que l'enveloppe 4 et son couvercle 7, et enfonce le tuyau 22 à travers le couvercle 7. Grâce à un montage télescopique étanche entre le tuyau 22 et le manchon 21, le tuyau 22 peut alors coulisser dans le manchon 21 sans subir aucun écrasement et sans compromettre l'étanchéité du système de conduites d'entrée d'électrolyte 15 assurée par la bague ajustée 35 et le joint 36.

Au cours d'une baisse de température dans l'électrolyseur 1 ou d'un refroidissement de celui-ci, il se produit un phénomène inverse à celui décrit dans les paragraphes précédents à propos d'une augmentation de température. Grâce à un montage télescopique étanche, le tuyau 22 peut coulisser dans le manchon 21, éviter tout écrasement ou étirement provoquant sa fissure ou sa rupture, et conserver l'étanchéité du système de conduites d'entrée d'électrolyte 15.

Les résultats ci-dessus sont également obtenus pour le système de conduites de sortie d'électrolyte 16 qui a une structure identique à celle du système de conduites d'entrée d'électrolyte 15. Bien que cette structure soit simple et facile à réaliser, elle est efficace dans le fonctionnement, et économique dans la fabrication.

## Revendications

1. Electrolyseur ayant, dans son circuit d'alimentation en électrolyte de ses cellules d'électrolyse (2), des conduites d'entrée et de sortie d'électrolyte montées à travers son enveloppe de protection, caractérisé en ce que les conduites internes d'entrée et de sortie d'électrolyte sont constituées respectivement par des systèmes de conduites à compensation de dilatation différentielles d'entrée (15) et de sortie (16), comportant chacun au moins deux éléments tubulaires télescopiques étanches au liquide (21, 22).

2. Electrolyseur selon la revendication 1, caractérisé en ce que dans les systèmes de conduites à compensation de dilatations différentielles (15, 16), le premier des deux éléments tubulaires télescopiques (21) est fixé sur un couvercle (7) de l'enveloppe de protection (4) de l'électrolyseur, et le deuxième de ces deux éléments tubulaires télescopiques (22) est monté libre à travers des trous (32, 33) des parties internes de l'électrolyseur et de son couvercle (7), et connecté à la pile des cellules d'électolyse (2).

3. Electolyseur selon l'une des revendications 1 et 2, caractérisé en ce que dans les systèmes de conduites à compensation de dilatations différentielles, l'un des éléments tubulaires télescopiques (21, 22) est constitué par un matériau de construction tel que du polytétrafluoroéthylène.

4. Electrolyseur selon l'une des revendications 1 à 3, caractérisé en ce que dans les systèmes de conduites à compensation de dilatations différentielles, le premier des éléments tubulaires télescopiques (21) est constitué par un manchon muni d'un alésage axial cylindrique (25), d'une collerette de fixation (26) par vis (27), à l'une des extrémités, et d'un embout de connexion (28) à l'autre extrémité, et le deuxième de ces éléments tubulaires télescopiques (22) est constitué par un tuyau dont l'une des extrémités est pourvue d'une embase de fixation (30) et l'autre extrémité (31) est cylindrique et coulissante dans l'alésage (25) de ce manchon (21).

5. Electrolyseur selon l'une des revendications 1 à 4, caractérisé en ce que les systèmes de conduites à compensation de dilatations différentielles comprennent dans leur partie coulissante télescopique, au moins un joint coulissant élastique d'étanchéité (36).

6. Electrolyseur selon la revendication 5, caractérisé en ce que les systèmes de conduites à compensation de dilatations différentielles comprennent des joints circulaires d'étanchéité (34, 38) associés respectivement à la collerette de fixation (26) et à l'embase de fixation (30) des éléments tubulaires télescopiques (21, 22).

## Patentansprüche

1. Elektrolysevorrichtung, die in ihrer Leitungsanordnung zur Versorgung der Elektrolysezellen (2) mit einem Elektrolyten Elektrolyteingangs- und -ausgangsleitungen besitzt, die quer durch ihren Schutzmantel hindurch verlaufend angebracht sind, dadurch gekennzeichnet, daß die inneren Elektrolyteingangs- und -ausgangsleitungen jeweils durch Leitungssysteme zur Kompensation von differentiellen Ausdehnungen des Einlasses (15) und des Auslasses (16) gebildet werden und jeweils wenigstens zwei flüssigkeitsdichte, röhrenförmige, ausziehbare Elemente enthalten.

2. Elektrolysevorrichtung gemäß Anspruch 1, dadurch gekennzeichnet, daß in den Leitungssystemen zur Kompensation differentieller Ausdehnungen (15, 16) das erste der zwei röhrenförmigen, ausziehbaren Elemente (21) an einer Abdeckung (7) des Schutzmantels (4) der Elektrolysevorrichtung befestigt ist und das zweite der zwei röhrenförmigen, ausziehbaren Elemente (22) quer durch Löcher (32, 33) der Innenteile der Elektrolysevorrichtung und ihrer Abdeckung (7) verlaufend frei angebracht ist und mit dem Elektrolysezellenstapel (2) verbunden ist.

3. Elektrolysevorrichtung gemäß einem der Ansprüche 1 und 2, dadurch gekennzeichnet, daß in den Leitungssystemen zur Kompensation der differentiellen Ausdehnungen eines der röhrenförmigen, ausziehbaren Elemente (21, 22) durch ein Konstruktionsmaterial wie etwa Polytetrafluorethylen gebildet wird.

4. Elektrolysevorrichtung gemäß einem der Ansprüche 1 bis 3, dadurch gekennzeichnet, daß in den Leitungssystemen zur Kompensation differentieller Ausdehnungen das erste der röhrenförmigen ausziehbaren Elemente (21) durch eine Muffe gebildet wird, die mit einer axialen zylindrischen Bohrung (25), an einem der Enden mit einem Bund (26) zur Befestigung mittels Schrauben (27) und am anderen Ende mit einem Verbindungsansatz (28) versehen ist, und das zweite der röhrenförmigen, ausziehbaren Elemente (22) durch ein Rohr gebildet wird, von dem ein Ende mit einer Befestigungsfläche (30) versehen ist und das andere Ende (31) zylindrisch ist und in der Bohrung (25) dieser Muffe (21) verschiebbar ist.

5. Elektrolysevorrichtung gemäß einem der Ansprüche 1 bis 4, dadurch gekennzeichnet, daß die Leitungssysteme zur Kompensation differentieller Ausdehnungen in ihrem ausziehbaren, verschiebbaren Teil wenigstens eine elastische, verschiebbare Dichtung (36) umfassen.

6. Elektrolysevorrichtung gemäß Anspruch 5, dadurch gekennzeichnet, daß die Leitungssysteme zur Kompensation differentieller Ausdehnungen Ringdichtungen (34, 38) umfassen, die dem Befestigungsbund (26) bzw. der Befestigungsfläche (30) der röhrenförmigen, ausziehbaren Elemente (21, 22) zugeordnet sind.

## Claims

1. An electrolysis apparatus having, in an electrolyte feed circuit for its electrolysis cells (2), electrolyte inlet and outlet ducts placed to extend through the protective casing of the apparatus, characterized in that the internal electrolyte inlet and outlet ducts are respectively constituted by differential expansion compensation inlet and outlet duct systems (15 and 16), each comprising at least two telescoping tubular elements (21 and 22) which are liquid-tight.

2. The electrolysis apparatus as claimed in claim 1, characterized in that in the differential expansion duct systems (15 and 16) the first of the two telescoping tubular elements (21) is fixed on a cover (7) of the guard casing (4) of the electrolysis apparatus and the second one of these two tubular telescoping elements (22) is mounted freely extending through the holes (32 and 33) in the internal parts of the electrolysis apparatus and its cover (7), and connected with the battery of electrolysis cells (2).

3. The electrolysis apparatus as claimed in claim 1 and claim 2, characterized in that in the systems of differential expansion compensation ducts the one of the tubular telescoping elements (21 and 22) is constituted by a structural material such as PTFE.

4. The electrolysis apparatus as claimed in any one of the preceding claims 1 through 3, characterized in that in the systems of differential expansion ducts, the first one of the tubular telescoping elements (21) is constituted by a sleeve provided with an axial cylindrical bore (25), with a mounting collar (26) with screw means (27), at one of its ends, and a connector seat (28) at the other end, and the second one of these tubular elements (22) is constituted by a pipe of which one end is provided with a mounting seat (30) and the other end (31) is cylindrical and slides in the bore (25) of said sleeve (21).

5. The electrolysis apparatus as claimed in any one of the preceding claims 1 through 4, characterized in that on their sliding part the differential expansion compensation duct systems comprise at least one sliding sealing elastic joint (36).

6. The electrolysis apparatus as claimed in claim 5, characterized in that the differential expansion compensation duct systems comprise circular sealing joints (34 and 38) associated respectively with the mounting collar (26) and with the mounting seat (30) of the tubular telescoping elements (21 and 22).
